# EUROPÄISCHE PATENTSCHRIFT

(11) **EP 0 493 712 B1**
(45) Veröffentlichungstag und Bekanntmachung des Hinweises auf die Patenterteilung: **17.05.1995**
(21) Anmeldenummer: 91121195.1
(22) Anmeldetag: 10.12.1991
(51) Int. Cl.: E05B 49/00, G08B 29/12

(54) **Verriegelungsanlage für eine Tür an einem Kraftfahrzeug**
Locking apparatus for a motor vehicle door
Installation de verrouillage pour une porte de véhicule à moteur

(30) Priorität: 14.12.1990 DE 4040094
(43) Veröffentlichungstag der Anmeldung: 08.07.1992
(73) Patentinhaber: SIEMENS AKTIENGESELLSCHAFT, 80333 München (DE)
(72) Erfinder: Bachhuber, Anton, Dipl.-Ing., W-8301 Langquaid (DE); Würzle, Josef, Dipl.-Ing. (FH), W-8402 Neutraubling (DE); Schneider, Christian, Dipl.-Ing. (FH), W-8400 Regensburg (DE)

(56) Entgegenhaltungen:
- US-A- 4 744 021
- US-A- 4 897 643
- US-A- 4 954 810

## Beschreibung

Die Erfindung betrifft eine Verbesserung von Sicherheitseinrichtungen bei einem Fahrzeug.

Die Erfindung geht von der speziellen, im Oberbegriff des Patentanspruches 1 definierten Verriegelungsanlage aus, welche für sich durch die
- EP-A2-395 596
bekannt ist. Bei diesem Stand der Technik ist eigentlich eine Anti-Diebstahleinrichtung beschrieben, bei welcher die fernsteuerbare Verriegelung nur eine der Komponenten der Anti-Diebstahleinrichtung ist. Dort enthält sowohl das im Kfz angebrachte Steuergerät als auch der Handsender jeweils einen eigenen Speicher, z.B. einen EEPROM. Wenn der Handsender einen Verriegelungsbefehl - bzw. einen Befehl zum Aktivieren der Diebstahlwarnanlage der Einrichtung - aussendet und das Steuergerät diesen Verriegelungsbefehl empfing und dementsprechend die Verriegelung steuerte, dann speichert der Speicher des Steuergerätes ein Quittungssignal darüber, daß dies geschah; außerdem sendet dann das Steuergerät das Quittungssignal zurück zum Handsender, welcher seinerseits in seinem eigenen Speicher das empfangene Quittungssignal speichert. Auf diese Weise soll der Besitzer des Handsenders jederzeit später seiner Kfz-Versicherung das ordnungsgemäße Verriegeln mittels des Speichers im Handsender beweisen können, falls in das Kfz eingebrochen bzw. das Kfz gestohlen wurde.

Außerdem gehören zu dieser bekannten Einrichtung insbesondere gemäß der dortigen Spalte 3, Zeilen 19 bis 28, Spalte 4, Zeilen 6 bis 13 und Spalte 5, Zeilen 1 bis 11 verschiedene Anzeigemöglichkeiten, die direkt oder indirekt von dem am Fahrzeug angebrachten Steuergerät gesteuert sind. Es handelt sich dabei nicht nur um die Möglichkeit, die Frontscheinwerfer bzw. die Hupe einzuschalten, wenn die Anti-Diebstahleinrichtung erkennt, daß in das Fahrzeug eingebrochen wird. Es handelt sich zusätzlich auch um Signallämpchen, z.B. um LED-Signallämpchen, am Handsender, um mit ihnen dem Benutzer des Handsenders anzuzeigen, daß das Steuergerät wirklich das Quittungssignal erzeugte bzw. daß das Quittungssignal nun im Speicher der Handsenders gespeichert ist und als Beweis für die Kfz-Versicherung dienen kann. Bei diesem Stand der Technik wird nämlich davon ausgegangen, daß die Sperren wirklich verriegelt sind, wenn das im Kfz angebrachte Steuergerät ordnungsgemäß den Empfang des Verriegelungsbefehls und damit die Abgabe des Riegelbefehles an das Riegelelement bestätigt, indem dann das Quittungssignal erzeugt und sogar im Handsender gespeichert wird.

Eine genaue Analyse zeigte aber, daß diese bekannte Verriegelungsanlage eigentlich gar nicht zuverlässig seine Aufgabe erfüllt, nämlich zu überwachen, ob die Sperren wirklich einwandfrei verriegelt wurden : Die dort beschriebene Verriegelungsanlage hat nämlich den Nachteil, daß sie auch das einwandfreie Verriegeln vortäuscht, wenn das Steuergerät zwar den Riegelbefehl in Richtung zum Riegelelement abgab, aber trotzdem wegen irgendeines Defektes das Riegelelement nicht mehr die Sperre verriegelte. Z.B. wird dann sogar der Versicherung mittels des PROM im Handsender scheinbar nachgewiesen, daß das Fahrzeug verriegelt wurde, obwohl das Riegelelement z.B. klemmte und sich gar nicht in den verriegelnden Lagezustand bewegte. Diese bekannte Verriegelungsanlage überwacht also in Wahrheit gar nicht vollautomatisch, ob nach dem ordnungsgemäßen Empfang des Verriegelungsbefehls die betreffenden Schlösser wirklich einwandfrei verriegelt wurde, sondern nur, ob das Steuergerät den Riegelbefehl abgab und das Quittungssignal aussandte. Die Erfindung überwacht aber vollautomatisch, ob die betreffende Sperre wirklich einwandfrei verriegelt wurde.

Ein weiterer Nachteil, den die Erfindung zusätzlich vermeidet, ist aber bei dieser bekannten Verriegelungsanlage gegeben, selbst wenn die Steuerung des Lagezustandes seines Riegelelementes nicht defekt ist, also selbst wenn sein Riegelelement z.B. nicht klemmt : Zwar mag dann die die Verriegelung fernsteuernde Person durch ein - z.B. optisch angezeigtes - Quittungssignal, also insbesondere durch ein speziell dazu angebrachtes Lämpchen am Handsender oder im Kfz, mehr oder weniger gut erkennen können, daß die Verriegelung einwandfrei erfolgte. Eine solche Anzeige erfordert aber nicht nur den Zusatzaufwand, nämlich ein solches Lämpchen anzubringen. Zusätzlich ist aber ein solches Lämpchen vergleichsweise im allgemeinen noch recht unauffällig, so daß man es - vor allem auch aus einem Gewöhnungseffekt heraus - übersehen kann, besonders wenn man nach längerer Zeit bereits zusehr gewohnt ist, daß daß Lämpchen sowieso bisher nach jeder Betätigung des Handsenders leuchtete bzw. bisher nach jeder Betätigung des Handsenders ohnehin nie leuchtete, so daß die an das Betätigen des Handsenders gewohnte Person das Lämpchen mit der Zeit gar nicht mehr beachtet. Diese Person kann also, wie sich leider zeigte, durch Gewöhnung nicht beachten, wenn einmal nach der von dieser Person ausgelösten Fernsteuerung die übliche optische Anzeige des Quittungssignales ausblieb bzw. die bisher unübliche optische Anzeige ungewohnterweise nun doch auftritt, - z.B. weil diese Person sich ausnahmsweise schon in einem zu großen Abstand vom Fahrzeug befindet, so daß das Betätigungssignal keine Verriegelung mehr auslösen konnte, obwohl an sich die Verriegelungsanlage nicht defekt ist. Diesen Nachteil, daß die betreffende Person bei Gewöhnung das Ausbleiben des Quittungssignales ungenügend zu beachten kann, vermeidet also die Erfindung ebenfalls.

Die Erfindung läßt es aber zu, daß zusätzlich die sonstigen Maßnahmen gemäß dieser bekannten Schrift getroffen werden, damit die erfindungsgemäß gestaltete Verriegelungsanlage zusätzlich das bekannte Quittungssignal aussenden und auch in einem PROM des Handsenders speichern kann.

Die Erfindung ist nicht auf die Überwachung von ferngesteuerten Verriegelungen bestimmter Schloßtypen beschränkt. Daher wird hier im folgenden weiterhin i.allg. von "Sperren" statt von "Schlössern" gesprochen, weil die Erfindung beliebige verriegelbare Sperren betrifft, also z.B. auch solche, welche stets ohne jeglichem mechanischen Schlüssel betätigt werden, also z.B. ausschließlich durch Fernsteuerung verriegelbare Schieber bzw. Verschlußorgane. Wesentlich ist nur, daß die betreffende Sperre in ihrer Sperrlage jeweils ein unbeabsichtigtes Öffnen der betreffenden absperrbaren Abdeckung verhindert, z.B. bei Wind, und daß diese Sperre zum Schutz gegen unbefugtes und / oder unbeabsichtigtes Öffnen zusätzlich verriegelt werden kann.

Durch die
- DE-A1-37 40 770
ist eine andere, durch einen Handsender ferngesteuerte Verriegelungsanlage für die Türen eines Kfz vorbekannt, bei welcher der Handsender automatisch feststellt, ob sich der Handsender - bzw. ob sich die den Handsender besitzende Person - innerhalb oder schon außerhalb einer gewissen Maximaldistanz vom Kfz befindet. Sobald der Handsender erkennt, daß er sich schon außerhalb einer Maximaldistanz befindet, obwohl über der Handsender noch nicht die Schlösser verriegelt wurden, dann schaltet der Handsender einen Schwingmechanismus mit einer mechanischen Unwucht ein. Das Vibrieren des Handsenders soll den Besitzer des Handsenders an das Unterlassen des Verriegelns erinnern. In dieser Schrift sind übrigens keine Details über die Elektronik im Kfz angegeben, insbesondere nicht über ein im Kfz angebrachtes Steuergerät der dortigen Verriegelungsanlage, erst recht nichts über dortige Sensoren. Das Kfz soll aber anscheinend einen eigenen Sender enthalten, wobei der Handsender aus der Senderfeldstärke automatisch seine jeweilige Distanz zum Kfz erkennen kann. Ein Nachteil der dort beschriebenen Verriegelungsanlage ist jedenfalls, daß zwar die die Verriegelung fernsteuernde Person durch ein Vibrieren, also durch ein Warnsignal, erkennen kann, daß der Handsender noch nicht ordnungsgemäß zum Verriegeln des Kfz betätigt wurde. Es sind aber nicht die entsprechenden Details über die Elektronik im Kfz offenbart, welche fähig wäre vollautomatisch zu überwachen, ob trotz Empfang des Verriegelungsbefehls die betreffenden Sperren wirklich einwandfrei verriegelt wurden.

Ein Verschließsystem, welches der im Oberbegriff des Patentanspruches 1 definierten Verriegelungsanlage in mancher Hinsicht ähnlich ist, ist durch die
- DE-A1-34 47 046
vorbekannt. Zwar ist dort kein Handsender zur Fernsteuerung der Systemes vorgesehen; dieses System wird nur über einen mechanisch wirkenden Schlüssel gesteuert. Dort ist an jeder Abdeckung, wie es auch zur Steuerung der Innenbeleuchtung allgemein üblich ist, ein Sensor, nämlich ein Türkontakt angebracht, um festzustellen, ob die betreffende Abdeckung entweder noch offen bzw. nur angelehnt ist, oder ob sie voll geschlossen wurde. Die Aufgabe dieses bekannten Systemes ist also nur, daß mittels seines Sensors erkennbar sein soll, ob wirklich die betreffenden Abdeckungen schon zu oder noch offen sind, unabhängig vom Zustand seiner Sperren und vor allem unabhängig vom Zustand von deren Verriegelungen.

Die Erfindung wurde zwar zunächst für die ferngesteuerte Verriegelungsanlage eines Pkw entwickelt, welche automatisch das Verriegeln der Sperren überwacht, also der Schlösser oder der sonstigen schloßähnlichen Verschlußorgane der Abdeckungen von Öffnungen. Die Erfindung sollte nämlich vor allem das Verriegeln der Sperren der Pkw-Türen und des Kofferraumdeckels überwachen. Es zeigte sich aber schließlich, daß die Erfindung nicht nur für die Verriegelungsanlage von Kfz schlechthin, sondern auch für die Verriegelungsanlage anderer Fahrzeuge geeignet ist, z.B. für die vollautomatische Überwachung der Verriegelung der Sperren an den Abdeckungen des Gepäckraumes eines Flugzeuges oder eines Güterwagens oder eines Schiffsraumes.

Die Aufgabe der Erfindung betrifft also nicht in erster Linie die Überwachung, ob die betreffenden Abdeckungen wirklich geschlossen wurden. Die Erfindung betrifft eigentlich auch nicht in erster Linie die Überwachung, ob die Organe, welche die vor unerlaubtem Betätigen der Sperren schützenden Verriegelungen der Sperren auslösen, zuverlässig gesteuert wurden. Die Erfindung betrifft nämlich in erster Linie die Überwachung, ob die betreffenden Riegelelemente solcher Sperren wirklich zuverlässig die Sperre verriegeln und in erster Linie die sehr auffällige, selbst Gewöhnungen überwindende Anzeigen, falls die mit dem Handsender veranlaßte Verriegelung nicht einwandfrei erfolgte, und zwar unter Vermeidung von aufwendigem zusätzlichen konstruktiven Aufwand am Fahrzeug. Die Erfindung läßt es aber zu, daß zusätzlich jene anderen, in den genannten bekannten Schriften beschriebenen Überwachungen durchgeführt werden.

In den Sperren einer Verriegelungsanlage Sensoren anzubringen, welche durch elektrische, von dem zugehörenden Riegelelement bewegbare Kontakte gebildet sind, um den wirklichen Lagezustand des Riegelelementes zu erkennen, ist für sich bereits Stand der Technik.

Die Aufgabe der Erfindung,
- mit besonders geringem Zusatzaufwand der die Verriegelung fernsteuernden Person eine deutlich wahrnehmbare warnende Anzeige zu bieten, wenn die betreffende Sperre bzw. die betreffenden Sperren trotz einer entsprechenden Betätigung des Handsenders nicht richtig verriegelt wurde,
wird durch die im Patentanspruch 1 definierten Maßnahmen gelöst. Sollte also die Fernsteuerung wirkungslos geblieben sein, z.B. weil der Verriegelungsmechanismus klemmte oder aus sonstigen Gründen defekt ist, dann informiert die Erfindung den Benutzer durch das Warnsignal. Danach kann dieser Benutzer z.B. die Möglichkeit ausnutzen, sein Fahrzeug auf andere Weise vollständig zu verriegeln, z.B. indem diese Person den Handsender nochmals in viel größerer Nähe zum Fahrzeug bedient und / oder indem diese Person mit anderen Mitteln, z.B. mit einem mechanischen Schlüssel, versucht, die betreffenden Sperren vollständig bzw. einwandfrei zu verriegeln.

Die Erfindung überwacht also nach dem Verlassen des Fahrzeuges - bzw. nach dem Verlassen des betreffenden Raumes des Fahrzeuges - automatisch mittels des Sensors oder mittels mehrerer solcher Sensoren, ob nach dem ferngesteuerten Verriegeln wirklich die betreffende Sperre bzw. die betreffenden Sperren verriegelt wurden. Dieser Sensor kann z.B. durch einen Kontakt gebildet werden, welcher durch das Verriegelungselement selber betätigt wird, sobald die Sperre einwandfrei verriegelt wird. Dieser Sensor kann aber auch z.B. ein piezoelektrisches Element sein, welches, vom Verriegelungselement entsprechend dessen Lage gesteuert, ein Signal erzeugt, sobald die Sperre einwandfrei verriegelt ist. Das Steuergerät gibt mit Hilfe solcher Sensoren z.B. ein unübersehbares optisches und / oder ein akustisches, für die betreffende Person also sehr auffälliges Mißerfolgssignal ab, wenn das Schloß bzw. die Sperre nicht einwandfrei verriegelt wurde.

Die in den Unteransprüchen definierten Gegenstände gestatten, zusätzliche Vorteile zu erreichen. U.a. gestatten nämlich die zusätzlichen Maßnahmen gemäß dem Patentanspruch
- 2,: die Batterie des Fahrzeuges durch Sparen von Strom zu entlasten,
- 3,: unnötige vorübergehende Fehlalarme durch zu frühe Abgabe des Warnsignales zu vermeiden, wenn der Verriegelmechanismus im Regelfall - oder zumindest gelegentlich - eine gewisse Dauer benötigt, bis er einwandfrei verriegelte,
- 4,: besonders wenig Zusatzaufwand zur Realisierung der Erfindung zu benötigen,
- 5,: sicherzustellen, daß die dann besonders nötige Diebstahlwarnanlage eingeschaltet wurde, z.B.
° wenn der Besitzer des Handsenders völlig vergaß, das einwandfrei erzeugte Warnsignal auch ausreichend zu beachten, oder
° wenn der Verriegelmechanismus trotz des einwandfreien Empfanges des Verriegelungsbefehles defekt ist und der Besitzer der Handsenders im Moment verhindert ist, durch andere Mittel, z.B. mit einem mechanischen Schlüssel, nachträglich ordnungsgemäß die betreffende Sperre zu verriegeln,
- 6,: auf besonders auffällige Weise mit besonders wenig Aufwand des Besitzer des Handsenders auf die nicht ordnungsgemäße Verriegelung aufmerksam machen zu können,
- 7,: den Benutzer des Fahrzeuges rechtzeitig vor dem nächsten ferngesteuerten Verriegeln auf Defekte der Verriegelungsanlage aufmerksam machen zu können,
- 8,: auf besonders einfache Weise den Selbsttest - z.B. beim Öffnen der Abdeckung, beim Starten des Fahrzeugmotors und / oder während der Fahrt - durchführen zu können, sowie
- 9,: den Selbsttest automatisch beim - z.B. ferngesteuerten - Entriegeln durchführen zu können.

Die Erfindung und Weiterbildungen derselben werden anhand der in den beiden Figuren gezeigten Ausführungsbeispiele der Erfindung weiter erläutert, welche der Übersichtlichkeit wegen jeweils möglichst einfach dargestellt wurden. Dabei zeigt die Figur
- 1: ein Beispiel für die Bestandteile einer erfindungsgemäßen Verriegelungsanlage zusammen mit deren Signalweiterleitungen, und
- 2: ein Kfz, in welchem die in der Figur 1 gezeigte Verriegelungsanlage eingebaut sein kann.

Die in der Figur 1 gezeigte Verriegelungsanlage dient zur Überwachung der ferngesteuerten Verriegelung der Schlösser bzw. Sperren in den in der Figur 2 gezeigten Kfz-Türen T, evtl. auch in dessen Kofferraumdeckel. Bei diesen Türen T und beim Kofferraumdeckel handelt es sich also um Abdeckungen von Öffnungen am Fahrzeug.

Die betreffende Sperre enthält - oder die betreffenden Sperren enthalten - also jeweils mindestens ein Riegelelement V, welches jeweils ein unbefugtes Öffnen der betreffenden Sperre der Abdeckung T verhindern, zumindest aber erschweren soll.

Die Verriegelung der betreffende Sperre wird durch einen tragbaren Handsender H ausgelöst, welcher Betätigungssignale C abgeben kann, nämlich z.B. Ultraschall-, Infrarot- oder Funksignale C. Der Sperre ist zu deren Verriegelung ein bewegbares Riegelelement zugeordnet, vgl. V, welches die Sperre wahlweise verriegeln und entriegeln kann.

Zusätzlich können Maßnahmen getroffen sein, damit die betreffende Sperre erst dann endgültig verriegelt wird, wenn die betreffende Abdeckung, vgl. T, geschlossen und deren Sperre bereits in ihrer Sperrlage ist. Es kann sich bei der Erfindung auch um Abdeckungen T handeln, bei denen die zugehörende Sperre im Prinzip auch schon dann verriegelt werden kann, wenn die betreffende Abdeckung T noch offen ist; dann ist i.allg. die betreffende Abdeckung auch noch nach der Verriegelung ihrer Sperre schließbar, wonach diese Sperre wegen ihrer Vorab-Verriegelung - z.B. trotz Betätigung eines Türgriffes o.dgl. - nicht mehr ohne weiteres zu öffnen ist.

Die Verriegelungsanlage weist außerdem ein elektronisches Steuergerät S zur Fernsteuerung der Verriegelung auf, - evtl. zusätzlich zur Fernsteuerung der Sperren selbst, und evtl. zusätzlich zur Steuerung von Hilfsmotoren zum Bewegen der Abdeckungen T. Dieses Steuergerät S kann vor allem auch in für sich bekannter Weise zum Überprüfen von Codes dienen, wenn die vom Handsender H ausgesendeten Betätigungssignale einen für das betreffende Kfz zugelassenen Code aufweisen sollen. Dieses Steuergerät kann zwar auch ausschließlich aus diskreten Bauelementen aufgebaut sein, jedoch auch z.B. durch einen Prozessor mit entsprechender Software gebildet werden.

Die Verriegelungsanlage weist ferner einen Empfänger E zum Empfang der Betätigungssignale C auf, vgl. die Figuren 1 und 2. Der Empfänger E besteht z.B. aus einer Fotodiode, wenn der Handsender H, vgl. die Figuren 1 und 2, optische Betätigungssignale C aussendet. Der Empfänger E kann aber auch zum Empfang akustischer Betätigungssignale C oder durch Funk z.B. im MHz-Bereich oder im GHz-Bereich übertragener Betätigungssignale C ausgestattet sein.

Diese beiden Bestandteile S und E der Verriegelungsanlage können im Prinzip irgendwo im Kfz, z.B. auch in deren Türe T bzw. Abdeckung T angebracht sein, vgl. die Figur 2.

Sobald das Steuergerät S über den Empfänger E, ausgelöst durch ein entsprechendes Betätigungssignal C, das entsprechende Steuersignal B empfängt, sendet das Steuergerät S ein entsprechendes Schaltsignal R als Riegelbefehl R an das Steuerelement A, welches hier beispielhaft eine magnetisch das Riegelelement V bewegende Spule A ist. Je nach der Lage L des Riegelelementes V ist die betreffende Sperre verriegelt oder entriegelt.

Die gezeigte Verriegelungsanlage weist außerdem den Sensor F auf, welcher den jeweiligen Lagezustand L des Riegelelementes V feststellt. Dieser Sensor F kann dazu z.B. unmittelbar das Riegelelement V abfühlen. Dieser Sensor F kann aber auch indirekt den Lagezustand L des Riegelelementes V feststellen, z.B. indem er die Lage eines Fortsatzes des Riegelelementes V abfühlt, oder indem er die Lage bzw. den korrelierenden Zustand von das Riegelelement V antreibenden Teilen oder von durch das Riegelelement V angetriebenen Teilen feststellt.

Dieser Sensor F sendet sein dem jeweiligen Lagezustand L entsprechendes Verriegelungssignal Y an das Steuergerät S, so daß das Steuergerät S anhand des Verriegelungssignales Y den jeweiligen Lagezustand des Riegelelementes V erkennt. Mittels dieses Verriegelungssignales Y kann also das Steuergerät S automatisch überwachen, ob nach dem Verlassen des Fahrzeuges die Sperre der Abdeckung T zusätzlich einwandfrei verriegelt wurde oder nicht, also auch ob der betreffende Innenraum des Kfz gegen unerlaubtes Betätigen der Sperre geschützt wurde oder nicht.

Das Steuergerät S gibt bei fehlendem Verriegelungssignal Y ein Warnsignal W an ein oder mehrere Bauelemente - z.B. an die Frontscheinwerfer und die Hupe - ab, welche am Fahrzeug bereits ohnehin zu anderen Zwecken angebracht sind und deren Betätigung eine stark auffallende Anzeige des Warnsignales W auch für eine solche Person darstellt, welche den Handsender H von der Grenzreichweite des Handsenders H aus bedient. Dazu kann am Ausgang des Steuergerätes S zusätzlich ein Leistungsverstärker Z eingefügt sein, welcher das Warnsignal W mit einer hohen elektrischen Leistung weiterleitet.

Das gezeigte Beispiel der Erfindung enthält dazu im Steuergerät S symbolisch ein UND-Gatter G, nämlich eine Einrichtung, welche überwacht, ob zwei Bedingungen erfüllt sind :
- 1.: ob der Riegelbefehl R auftrat, welcher vom Handsender H mittels des Betätigungssignales C ausgelöst wurde, und
- 2.: ob zusätzlich jenes Verriegelungssignal Y auftrat, welches dem verriegelten Zustand des Sperre entspricht.
Das gezeigte Gatter G ist deswegen eher als Symbol dieser Einrichtung aufzufassen, weil das Verriegelungssignal Y evtl. eine Verzögerung gegenüber dem Riegelbefehl R aufweisen kann, so daß zusätzlich z.B. ein Verzögerungsglied, also z.B. ein monostabiles Flip-Flop, in dieser Einrichtung, vgl. G, angebracht sein kann, z.B. um dem betreffenden Gatter G den Riegelbefehl R mit einer genügenden Verzögerung gegenüber dem Verriegelungssignal Y zuzuleiten. Statt eines solches Verzögerungsgliedes, ja sogar statt eines solchen Gatters G, kann dieselbe UND-Funktion digital mittels eines Prozessors und einer entsprechenden Software erreicht werden, - und zwar besonders leicht, wenn das Steuergerät S selbst zumindest weitgehend durch einen Prozessor gebildet wird.

Um der die Verriegelung fernsteuernden Person eine auffallend wahrnehmbare warnende Rückmeldung zu bieten, wenn die betreffende Sperre bzw. die betreffenden Sperren des Kfz trotz einer entsprechenden Betätigung des Handsenders H nicht richtig verriegelt wurden, gibt das erfindungsgemäße Steuergerät S bei fehlendem Verriegelungssignal Y also das Warnsignal W ab. Dieses Warnsignal kann einen Signalgeber betätigen, z.B. die Hupe des Kfz, und / oder z.B. die Warnblinkanlage des Kfz, und / oder ein anderes schwer übersehbares bzw. schwer überhörbares Signalerzeugerorgan, um ein unübersehbares Mißerfolgssignal an die betreffende Person abzugeben.

Der Sensor F dient also zur Feststellung, ob sich nach dem Aussenden des Betätigungssignales C die betreffende Sperre wirklich im verriegelten Zustand befindet, indem dieser Sensor F ein entsprechendes Verriegelungssignal Y an das Steuergerät S abgibt. Dieses Verriegelungssignal Y dient damit als Quittung für ein erfolgreiches Verriegeln der Sperren.

Bleibt dieses Verriegelungssignal Y aus, obwohl das Steuergerät S, veranlaßt von dem Empfänger E, das Riegelelement mittels des Steuerelementes A steuerte, so gibt das Steuergerät S ein Warnsignal W ab, welches seinerseits ein schwer übersehbaren Signalerzeugerorgan betätigt, um jene Person mit einem Mißerfolgssignal zu warnen.

Sollte also die Fernsteuerung wirkungslos geblieben sein, z.B. weil der Verriegelungsmechanismus klemmte oder aus sonstigen Gründen defekt ist, dann informiert die Erfindung den Benutzer mittels des Warnsignales W. Danach kann dieser Benutzer z.B. die Möglichkeit ausnutzen, sein Fahrzeug mit anderen Mitteln, z.B. mit einem mechanischen Schlüssel, vollständig zu verriegeln. Das Warnsignal W bzw. das davon ausgelöste Mißerfolgssignal kann jene Person auch veranlassen, erneut die ferngesteuerte Verriegelung zu versuchen, z.B. indem er näher an das Kfz herangeht und dann erneut ein Betätigungssignal C aussendet.

Die Erfindung vermeidet also den oben beschriebenen Nachteil anderer Verriegelungsanlagen, daß Diebe leicht in das Kfz eindringen können, falls die betreffende Person durch Gewöhnung versehentlich einmal nicht beachtete, daß nach der Fernsteuerung der Verriegelung ein positiv die erfolgreiche Verriegelung anzeigendes Quittungssignal ausblieb. Die Erfindung läßt es aber zu, daß zusätzlich Maßnahmen - z.B. gemäß der genannten bekannten Schriften - getroffen werden, damit die erfindungsgemäß gestaltete Verriegelungsanlage zusätzlich jenes Quittungssignal aussenden kann.

Um die Batterie des Kfz zu entlasten bzw. um Strom zu sparen, kann das Verriegelungssignal Y ein nur bei Beginn der Verriegelung auftretendes kurzes Signal Y sein, statt ein Dauersignal Y während der gesamten Dauer der Verriegelung zu sein.

Bei manchen Verriegelungsanlagen entsteht aufgrund der Trägheit der Mechanik bzw. Pneumatik des Riegelelements A eine sogar besonders große Zeitverzögerung zwischen der Ansteuerung des Riegelelements V mittels der Einheit A einerseits und dem mechanischen Einrasten der Sperre und somit dem Auftreten des vom Sensor F abgegebenen Verriegelungssignals Y andererseits. Es ist daher sinnvoll, daß das Steuergerät S das Warnsignal W erst dann abgibt, wenn der Sensor F das Verriegelungssignal Y nicht innerhalb einer bestimmten Zeitspanne nach Betätigung des Handsenders H abgegeben hat. Um also unnötige Fehlalarme durch zu frühe Abgabe des Warnsignales W bzw. des Mißerfolgssignales zu vermeiden, falls der Verriegelmechanismus im Regelfall - oder zumindest gelegentlich - eine gewisse Dauer benötigt, bis er einwandfrei verriegelte, kann das Steuergerät S das Warnsignal W verzögert abgeben. Das Steuergerät S kann also z.B. das Warnsignal W abgeben, wenn der Sensor F innerhalb von z.B. 1 Sekunde nach dem Betätigen des Handsenders H kein Verriegelungssignal Y abgab. Die Verzögerung kann also z.B. durch das oben angegebene monostabile Flip-Flop erreicht werden, - bzw. auch durch ein andersartiges, auch anders geschaltetes Verzögerungsglied, nämlich z.B. auch durch eine entsprechend gestaltete Software eines im Steuergerät S angebrachten Prozessors.

Um mit besonders wenig Zusatzaufwand die Erfindung zu realisieren, kann das Warnsignal W einen im Fahrzeug vorhandenen optischen und / oder akustischen Signalgeber betätigen. Im Prinzip kann hierzu dieser Signalgeber auch ein bereits für andere Zwecke im Fahrzeug vorhandener optischer oder akustischer Signalgeber sein, also z.B. eine Steuereinheit für die Fernlichter, Blinker, Hupe oder der Signalgeber einer Diebstahlwarnanlage sein. Falls das Warnsignal W die Warnblinkleuchten und / oder die Fahrzeughupe einschaltet, kann man hierbei auf besonders einfache, auffällige Weise den Besitzer des Handsenders auf die nicht ordnungsgemäße Verriegelung aufmerksam machen.

Um sicherzustellen, daß die dann besonders nötige Diebstahlwarnanlage eingeschaltet wurde, z.B.
° falls der Besitzer des Handsenders völlig vergaß, das einwandfrei erzeugte Warnsignal W auch ausreichend zu beachten, oder
° falls der Verriegelmechanismus trotz des einwandfreien Empfanges des Verriegelungsbefehles defekt ist und der Besitzer der Handsenders im Moment verhindert ist, durch andere Mittel, z.B. mit einem mechanischen Schlüssel, nachträglich ordnungsgemäß die betreffende Sperre zu verriegeln,
kann das Warnsignal W zusätzlich eine Diebstahlwarnanlage einschalten, wobei man ja nach Bedarf die Verriegelungsanlage zusätzlich so gestalten kann, daß dieses Warnsignal W den Signalgeber dieser Anlage entweder zusätzlich einschaltet oder nicht zusätzlich einschaltet.

Um den Benutzer des Fahrzeuges rechtzeitig vor dem nächsten ferngesteuerten Verriegeln auf Defekte der Verriegelungsanlage aufmerksam machen zu können, kann das Steuergerät S von Zeit zu Zeit einen Selbsttest der Verriegelungsanlage durchführen und beim Auftreten eines Fehlers das Warnsignal W abgeben.

Auf besonders einfache Weise kann der Selbsttest - z.B. beim Öffnen der Abdeckung T, beim Starten des Fahrzeugmotors und / oder während der Fahrt - durchgeführt werden, wenn der Selbsttest ein erfindungsgemäß überwachtes kurzzeitiges Hin- und Herwechseln zwischen dem verriegelten und dem entriegelten Zustand des Riegelelementes V darstellt.

Um den Selbsttest automatisch beim - z.B. ferngesteuerten - Entriegeln durchführen zu können, kann z.B. das das Entriegeln auslösende Betätigungssignal C den Selbsttest auslösen.

## Patentansprüche

1. Verriegelungsanlage für eine Tür (T) an einem Kraftfahrzeug,
- mit einem Schoß, das an der Tür (T) angeordnet ist und das in Sperrlage ein Öffnen der Tür (T) verhindert,
- mit einem Riegelelement (V), durch welches das Schoß verriegelt oder entriegelt wird,
- mit einem Steuergerät (S), welches abhängig von einem Steuersignal (B) einen Riegelbefehl (R) zum Verriegeln oder Entriegeln an das Riegelelement (V) liefert,
- mit einem tragbaren Handsender (H), welcher ein Betätigungssignal (C) abgibt, und
- mit einem im Fahrzeug angeordneten Empfänger (E) zum Empfang des Betätigungssignals (C) und zum Aussenden des Steuersignals (B) an das Steuergerät (S), um dadurch den Riegelbefehl (R) auszulösen,
**dadurch gekennzeichnet,**
- daß ein Sensor (F) in der Nähe des Riegelelements (V) angeordnet ist, der die Position des Riegelelements (V) feststellt und der ein Verriegelungssignal (Y) an das Steuergerät (S) abgibt, wenn sich das Riegelelement (V) in seiner verriegelten Position befindet,
- daß das Steuergerät (S) mit dem Sensor (F) verbunden ist, wobei das Steuergerät nach Empfang des Betätigungssignals (C) überprüft, ob der Sensor (F) das Verriegelungssignal (Y) abgibt, und
- daß das Steuergerät (S) mit einer Warneinrichtung verbunden ist, wobei das Steuergerät bei empfangenem Steuersignals (B) und fehlendem Verriegelungssignal (Y) ein Warnsignal (W) an die Warneinrichtung abgibt.

2. Verriegelungsanlage nach Patentanspruch 1, **dadurch gekennzeichnet,** daß das Verriegelungssignal (Y) ununterbrochen oder nur für eine vorbestimmte Zeitdauer ansteht.

3. Verriegelungsanlage nach Patentanspruch 1 oder 2, **dadurch gekennzeichnet,** daß das Steuergerät (S) das Warnsignal (W) verzögert abgibt, wenn der Sensor (F) innerhalb einer vorbestimmten Zeitdauer nach Empfang des Betätigungssignals (C) kein Verriegelungssignal (Y) abgegeben hat.

4. Verriegelungsanlage nach einem der vorhergehenden Patentansprüche, **dadurch gekennzeichnet,** daß die Warneinrichtung ein im Fahrzeug ohnehin zu anderen Zwecken vorhandener Signalgeber ist, der bei Aktivierung durch das Warnsignal (W) dauernd oder intermittierend ein optisches oder akustisches Signal abgibt.

5. Verriegelungsanlage nach Patentanspruch 4, dadurch **gekennzeichnet, daß** das Steuergerät mit einer Diebstahlwarnanlage verbunden ist, die durch das Warnsignal (W) aktiviert wird.

6. Verriegelungsanlage nach einem der vorhergehenden Patentansprüche, **dadurch gekennzeichnet,** daß der Signalgeber durch Frontscheinwerfer, Warnblinkleuchten oder die Hupe realisiert wird.

7. Verriegelungsanlage nach einem der vorhergehenden Patentansprüche, **dadurch gekennzeichnet,** daß das Steuergerät (S) von Zeit zu Zeit einen Selbsttest der Verriegelungsanlage durchführt und beim Auftreten eines Fehlers das Warnsignal (W) abgibt.

8. Verriegelungsanlage nach Patentanspruch 7, **dadurch gekennzeichnet,** daß der Selbsttest ein überwachtes, kurzzeitiges Hin- und Herwechseln zwischen der verriegelten und der entriegelten Position des Riegelelementes (V) darstellt.

9. Verriegelungsanlage nach Patentanspruch 7 oder 8, **dadurch gekennzeichnet,** daß der Selbsttest durch das Betätigungssignal (C) ausgelöst wird.

## Claims

1. Locking system for a door (T) on a motor vehicle,
- having a lock, which is arranged on the door (T) and, in the locked position, prevents opening of the door (T),
- having a bolt element (V) by means of which the lock is locked or unlocked,
- having a controller (S) which supplies to the bolt element (V) a bolt command (R) for locking or unlocking depending on a control signal (B),
- having a portable hand-held transmitter (H) which emits an operating signal (C), and
- having a receiver (E), which is arranged in the vehicle, for reception of the operating signal (C) and for transmitting the control signal (B) to the controller (S) in order to initiate the bolt command (R),
characterized in that
- a sensor (F) is arranged in the vicinity of the bolt element (V), which sensor (F) determines the position of the bolt element (V) and emits a locking signal (Y) to the controller (S) when the bolt element (V) is in its locked position,
- in that the controller (S) is connected to the sensor (F), the controller checking, after reception of the operating signal (C), whether the sensor (F) is emitting the locking signal (Y), and
- in that the controller (S) is connected to a warning device, the controller emitting a warning signal (W) to the warning device when the control signal (B) has been received and there is no locking signal (Y).

2. Locking system according to Patent Claim 1, characterized in that the locking signal (Y) is present without interruption or only for a predetermined time period.

3. Locking system according to Patent Claim 1 or 2, characterized in that the controller (S) emits the warning signal (W) with a delay if the sensor (F) has not emitted any locking signal (Y) within a predetermined time period after reception of the operating signal (C).

4. Locking system according to one of the preceding patent claims, characterized in that the warning device is a signal transmitter which is provided anyway for other purposes in the vehicle and emits a visual or audible signal continuously or intermittently on activation by the warning signal (W).

5. Locking system according to Patent Claim 4, characterized in that the controller is connected to a theft warning system which is activated by the warning signal (W).

6. Locking system according to one of the preceding patent claims, characterized in that the signal transmitter is implemented by front headlights, hazard flashers or the horn.

7. Locking system according to one of the preceding patent claims, characterized in that the controller (S) carries out a self-test of the locking system from time to time, and emits the warning signal (W) if a defect occurs.

8. Locking system according to Patent Claim 7, characterized in that the self-test represents a monitored, brief alternation between the locked position and the unlocked position of the bolt element (V).

9. Locking system according to Patent Claim 7 or 8, characterized in that the self-test is initiated by the operating signal (C).

## Revendications

1. Installation de verrouillage pour une porte (T) d'un véhicule automobile, comportant :
- une serrure, qui est disposée sur la porte (T) et qui, dans sa position bloquée, empêche l'ouverture de la porte (T),
- un élément de verrouillage (V), qui permet de verrouiller ou de déverrouiller la serrure,
- un appareil de commande (S) qui, en fonction d'un signal de commande (V) envoie à l'élément de verrouillage (V), un ordre de verrouillage ou de déverrouillage (T),
- un émetteur manuel portatif (H), qui délivre un signal d'actionnement (C), et
- un récepteur (E) disposé dans le véhicule et servant à recevoir le signal d'actionnement (C) et à émettre le signal de commande (B) en direction de l'appareil de commande (S) pour déclencher de ce fait l'ordre de verrouillage ou de déverrouillage (T),
caractérisée en ce
- qu'un capteur (F) est disposé à proximité de l'élément de verrouillage (V), qui examine la position de l'élément de verrouillage (V) et qui délivre un signal de verrouillage (Y) de l'appareil de commande (S), lorsque l'élément de verrouillage (V) est dans sa position verrouillée,
- que l'appareil de commande (S) est relié au capteur (F), en vérifiant, après réception du signal de commande (C), si le capteur (F) délivre le signal de verrouillage (Y), et
- que l'appareil de commande (S) est relié à un dispositif d'avertissement, l'appareil de commande délivrant un signal d'avertissement (W) au dispositif d'avertissement lors de la réception du signal de commande (V) et de l'absence du signal de verrouillage (Y).

2. Installation de verrouillage selon la revendication 1, caractérisée en ce que le signal de verrouillage (Y) est appliqué de façon ininterrompue pendant seulement un intervalle de temps prédéterminé.

3. Installation de verrouillage selon la revendication 1 ou 2, caractérisée en ce que l'appareil de commande (S) délivre le signal d'avertissement (W) d'une manière retardée, lorsque le capteur (F) n'a délivré aucun signal de verrouillage (Y) au bout d'un intervalle de temps prédéterminé après la réception du signal d'actionnement (C).

4. Installation de verrouillage selon l'une des revendications précédentes, caractérisée en ce que le dispositif d'avertissement est un transmetteur de signaux qui est présent pour d'autres buts dans le véhicule et qui, lors de l'activation par le signal d'avertissement (W), délivre en permanence ou de façon intermittente un signal optique ou acoustique.

5. Installation de verrouillage selon la revendication 4, caractérisée en ce que l'appareil de commande est relié à une installation d'avertissement en cas de vol, qui est activée par le signal d'avertissement (W).

6. Installation de verrouillage selon l'une des revendications précédentes, caractérisée en ce que le transmetteur de signaux est constitué par des phares avant, des lampes clignotantes d'avertissement ou le klaxon.

7. Installation de verrouillage selon l'une des revendications précédentes, caractérisée en ce que l'appareil de commande (S) exécute de temps à autre un test automatique de l'installation de verrouillage et lors de l'apparition d'un défaut, délivre le signal d'avertissement (W).

8. Installation de verrouillage selon la revendication 7, caractérisée en ce que le test automatique représente une commutation en va-et-vient contrôlée, de brève durée, entre la position verrouillée et la position déverrouillée de l'élément de verrouillage (V).

9. Installation de verrouillage selon la revendication 7 ou 8, caractérisée en ce que le test automatique est déclenché par le signal d'actionnement (C).
